# EUROPÄISCHE PATENTSCHRIFT

(11) **EP 0 199 015 B1**
(45) Veröffentlichungstag und Bekanntmachung des Hinweises auf die Patenterteilung: **07.09.1988**
(21) Anmeldenummer: 86102297.8
(22) Anmeldetag: 21.02.1986
(51) Int. Cl.: B66B 1/20

(54) **Einrichtung zur lastabhängigen Steuerung eines Aufzuges**
Load-dependent control device for a lift
Dispositif de commande d'ascenseur en fonction de la charge

(30) Priorität: 22.04.1985 CH 1713/85
(43) Veröffentlichungstag der Anmeldung: 29.10.1986
(73) Patentinhaber: INVENTIO AG, CH-6052 Hergiswil NW (CH)
(72) Erfinder: Schroeder, Joris, Dr.-Ing., CH-6006 Luzern (CH)

(56) Entgegenhaltungen:
- DE-A- 2 459 887
- US-A- 2 193 609
- US-A- 3 973 649
- US-A- 4 030 572

## Beschreibung

Die Erfindung betrifft eine Einrichtung zur lastabhängigen Steuerung eines Aufzuges mit einem Selektor, der jeweils dasjenige Stockwerk signalisiert, auf dem eine fahrende Aufzugskabine noch anhalten könnte, mit einer in der Aufzugskabine angeordneten Lastmesseinrichtung mit Lastspeicher und mit einem Stockwerkrufspeicher, in welchem von der Aufzugskabine zu bedienende Stockwerkrufe gespeichert sind, wobei die Aufzugskabine in Abhängigkeit von der Last das nächste zu bedienende Stockwerk durchfährt oder dort anhält. Eine solche Einrichtung ist aus der Druckschrift US-A-397 3649 bekannt.

Einfachere Steuerungen weisen beispielsweise Lastmesseinrichtungen mit Vollastkontakten auf, die entsprechend den Verkehrsverhältnissen auf bestimmte feste Lastgrenzwerte einstellbar sind. So ist es üblich, bei schwachem Verkehr den Lastgrenzwert niedrig und bei starkem Verkehr hoch einzustellen, wodurch die Wartezeiten der Fahrgäste reduziert werden können.

Bei Aufzügen mit Steuerungseinrichtungen für den Abwärtsspitzenverkehr, wie beispielsweise mit der DE-OS 1 803 648 bekannt geworden, werden der zu erwartenden Verkehrsdichte entsprechend hohe Lastgrenzwerte eingestellt. Jedem Aufzug ist zudem nur eine bestimmte kleine Anzahl Stockwerkrufe, z. B. drei, zugeordnet, wobei angenommen wird, dass auch beim dritten Halt alle wartenden Fahrgäste mitgenommen werden können und die Augzugskabine annähernd voll ausgelastet ist. Wird der Lastgrenzwert beispielsweise schon beim zweiten Halt erreicht, so durchfährt die Aufzugskabine das dritte zugeordnete Stockwerk, wobei die Durchfahrlast dem fest eingestellten Lastgrenzwert entspricht. Können bei einem Halt wegen Erreichen des Lastgrenzwertes nicht alle wartenden Fahrgäste mitgenommen werden, so muss eine weitere Augzugskabine für das gleiche Stockwerk eingesetzt werden, wodurch mit Bezug auf das gesamte Aufzugsystem grössere Zeitverluste entstehen.

Der Erfindung liegt die Aufgabe zugrunde, eine Einrichtung der eingangs genannten Art zu schaffen, bei der die Durchfahrlast derart steuerbar ist, dass für ein bestimmtes zu bedienendes Stockwerk nur eine Aufzugskabine eingesetzt werden muss.

Diese Aufgabe wird durch die im Patentanspruch gekennzeichnete Erfindung gelöst. Hierbei ist ein Addierer vorgesehen, der aus der Anzahl der in der Aufzugskabine befindlichen Fahrgäste und der Anzahl der auf dem nächsten zu bedienenden Stockwerk wartenden Fahrgäste eine Summe bildet. In einem Komparator wird diese Summe mit einer einem Lastgrenzwert entsprechenden Anzahl Fahrgäste verglichen, wobei bei Überschreiten des Lastgrenzwertes die Aufzugskabine auf dem nächten zu bedienenden Stockwerk durchfährt und die Durchfahrt auf Grund der Anzahl der in der Aufzugskabine befindlichen Personen erfolgt. Bei Gleichheit oder Unterschreiten des Lastgrenzwertes hält die Aufzugskabine auf dem betreffenden Stockwerk an.

Die mit der Erfindung erzielten Vorteile sind darin zu sehen, dass insbesondere bei hoher Verkekrsdichte in Abwärtsrichtung die im vorstehend geschilderten Stand der Technik erwähnten Zeitverluste vermieden werden. Da bei der Durchfahrentscheidung die zu erwartende Zusteigerzahl in Rechnung gestellt wird, finden entweder alle wartenden Fahrgäste bei einem Halt Platz, oder die Aufzugskabine fährt durch, wobei der nicht bediente Ruf einer anderen Aufzugskabine zugeteilt wird. Auf diese Weise wird erreicht, dass immer nur eine Aufzugskabine für ein bestimmtes zu bedienendes Stockwerk eingesetzt wird.

Im folgenden wird die Erfindung anhand eines auf der Zeichnung dargestellten Ausführungsbeispieles näher erläutert, die eine schematische Darstellung der erfindungsgemässen Einrichtung zeigt.

In der Figur ist mit 1 ein beispielsweise vier Stockwerke E9-E12 umfassender Teil eines Aufzugsschachtes einer aus mehreren Aufzügen bestehenden Aufzugsgruppe bezeichnet, in welchem eine über ein Förderseil 2 antreibbare Aufzugskabine 3 geführt ist. Die Aufzugskabine 3 weist eine Lastmesseinrichtung 4 auf, mittels welcher die Anzahl L der eingestiegenen Fahrgäste festgestellt werden kann. Die Aufzugskabine 3 weist ferner einen in ähnlicher Form mit dem EP 0032213 bekannt gewordenen Lastspeicher 12 auf, der mit der Lastmesseinrichtung 4 und einem Addierer 8 verbunden ist. Mit 5 sind Stockwerkrufknöpfe für Abwärtsrufe bezeichnet, die mit den Eingängen von Speicherzellen eines Stockwerkrufspeichers 6 verbunden sind. Ausgangsseitig steht der Addierer 8 mit einem Komparator 9 in Verbindung, dem über einen weiteren Eingang ein einer maximal zulässigen Anzahl A Fahrgäste entsprechender Lastgrenzwert zuführbar ist. Mit 10 ist ein Selektor bezeichnet, der jeweils dasjenige Stockwerk signalisiert, auf dem die fahrende Aufzugskabine 3 noch anhalten könnte. Den Speicherzellen des Stockwerkrufspeichers 6 sind drei Eingänge aufweisende logische Schaltkreise 11 in Form von beispielsweise UND-Gliedern zugeordnet, wobei die ersten Eingänge mit dem Ausgang des Komparators 9, die zweiten Eingänge mit den Ausgängen der jeweils zugeordneten Speicherzellen des Stockwerkrufspeichers 6 und die dritten Eingänge mit den Ausgängen des Selektors 10 verbunden sind. Die Ausgänge der logischen Schaltkreise 11 stehen mit einer nicht weiter dargestellten und beschriebenen Fahrsteuerung des Aufzuges in Verbindung.

Die anhand der Figur beschriebene Einrichtung arbeitet wie folgt :
Die Kabine fährt durch, wenn (L + W) > a, und die Kabine hält an wenn (L + W) .,. A, wobei L die Anzahl der in der Kabine befindlichen Fahrgäste, W die Anzahl der auf den nächsten zu bedienenden Stockwerk wartenden Fahrgäste und A eine
einem Lastgrenzwert entsprechende Anzahl Fahrgäste bedeuten. Es möge angenommen sein, dass auf den Stockwerken E10, E11 und E12 eingegebene Abwärtsrufe der einen Aufzugskabine 3 der Aufzugsgruppe zugeteilt wurden und die Aufzugskabine 3 nach Einstieg der Fashrgäste auf Stockwerk E12 nicht ausgelastet ist. Nach Abfahrt vom Stockwerk E12 in Abwärtsrichtung signalisiert der Selektor 10 das Stockwerk E11, so dass der Lastspeicher 12 veranlasst wird, die ermittelte Anzahl W der auf dem Stockwerk E11 wartenden Fahrgäste an den Addierer 8 abzugeben. Im Lastspeicher 12 werden die peijedem Zusteigehalt ermittelten Lastdifferenzen gespeichert und aus den Lastdifferenzen und der Anzahl Zusteigehalte ein Mittelwert gebilder, welcher dem Addierer 8 als wahrscheinliche Anzahl W der auf dem nächsten zu bedienenden Stockwerk wartenden Fahrgäste zugeführt wird. Da gleichzeitig die von der Lastmesseinrichtung 4 ermittelte Anzahl L in der Aufzugskabine 3 befindlicher Fahrgäste dem Addierer 8 zugeführt wird, kann eine Summe (L + W) gebildet und im Komparator 9 mit dem Lastgrenzwert A verglichen werden. Bei (L + W) < A gibt der Komparator 9 ein Signal ab, welches bei Koinzidenz von Stockwerkruf und Selektorsignal für Stockwerk E11 bewirkt, dass am Ausgang des betreffenden UND-Gliedes 11 ein Haltesignal auftritt und die Aufzugskabine 3 am Stockwerk E11 anhält. Wenn jedoch (L + W) > A ist, bewirkt das vom Komparator 9 abgegebene Signal, dass am Ausgang des betreffenden UND-Gliedes 11 ein Durchfahrsignal auftritt und die Aufzugskabine 3 am Stockwerk E11 vorbeifährt. In diesem Fall wird der Ruf vom Stockwerk E11 einer anderen Aufzugskabine der Aufzugsgruppe zugeteilt.

## Patentansprüche

Einrichtung zur lastabhängigen Steuerung eines Aufzuges mit einem Selektor (10), der jeweils dasjenige Stockwerk signalisiert, auf dem eine fahrende Aufzugskabine (3) noch anhalten könnte, mit einer in der Aufzugskabine (3) angeordneten Lastmesseinrichtung (4) mit Lastspeicher (12) und mit einem Stockwerkrufspeicher (6), in welchem von der Augzugskabine (3) zu bedienende Stockwerkrufe gespeichert sind, wobei die Aufzugskabine (3) in Abhängigkeit von der Last das nächste zu bedienende Stockwerk durchfährt oder dort anhält, dadurch gekennzeichnet, dass in dem mit der Lastmesseinrichtung (4) verbundenen Lastspeicher (12) bei jedem Zusteigehalt aus der Ankunfts- und Abfahrtslast ermittelte Lastdifferenzen gespeichert werden und aus den Lastdifferenzen ein Mittelwert gebildet wird, und dass der Lastspeicher (12) mit dem Addierer (8) verbunden ist, wobei bei Abfahrt von einem Stockwerk jeweils der neueste Mittelwert dem Addierer (8) als wahrscheinliche Anzahl (W) der auf dem nächsten zu bedienenden Stockwerk wartenden Fahrgäste zugeführt wird.

## Claims

Equipment, for the load-dependent control of a lift, with a selector (10), which each time indicates that floor, at which a travelling lift cage (3) could still stop, with a load-measuring equipment (4) with load memory (12) and with a floor call memory (6), in which floor calls to be served by the lift cage (3) are stored, wherein the lift cage (3) in dependence on the load either travels through the next floor to be served or stops there, characterised thereby, that load differences determined from the load at arrival and the load at departure at each boarding stop are stored in the load memory (12) connected with the load-measuring equipment (4) and a mean value is formed from the load differences and that the load memory (12) is connected with the adder (8), wherein on departure from a floor each time the newest mean value is fed to the adder (8) as probable number (W) of the passengers waiting on the next floor to be served.

## Revendications

Dispositif pour commander un ascenseur en fonction de la charge, comportant un sélecteur (10) signalant à chaque fois l'étage auquel une cabine d'ascenseur (3) en marche pourrait encore s'arrêter, un dispositif (4) de mesure de la charge disposé dans la cabine d'ascenseur (3) et comportant une mémoire de charge (12), et une mémoire (6) d'appels d'étages, dans laquelle des appels d'étages devant être desservis par la cabine d'ascenseur (3) sont mémorisés, la cabine d'ascenseur (3) franchissant sans s'arrêter l'étage immédiatement suivant devant être desservi ou s'y arrêtant, en fonction de la charge, caractérisé en ce que des différences de charge déterminées à partir de la charge arrivante et de la charge partante, lors de chaque arrêt pour la montée de passagers, sont mémorisées dans la mémoire de charge (12) reliée au dispositif (4) de mesure de la charge, et une valeur moyenne est formée à partir des différences de charge, et en ce que la mémoire de charge (12) est reliée à un additionneur (8), auquel cas, lors du départ d'un étage respectif, la valeur moyenne la plus récente est fournie à l'additionneur (8) en tant que nombre probable (W) des passagers attendant à l'étage immédiatement suivant, devant être desservi.
